# DEMANDE DE BREVET EUROPEEN

(11) **EP 1 295 549 A1**
(43) Date de publication de la demande: **26.03.2003**
(21) Numéro de dépôt: 02356179.8
(22) Date de dépôt: 20.09.2002
(51) Int. Cl.: A47F 5/08

(54) **Dispositif d'habillage de présentoir**

(30) Priorité: 21.09.2001 FR 0112229
(71) Demandeur: Graines Gondian, 26400 Crest (FR)
(72) Inventeur: Bronsard, Michel, 26250 Crest (FR)
(74) Mandataire: Maureau, Philippe

(57) **Abrégé**

Ce dispositif d'habillage de présentoir linéaire de vente comprenant des bras de support (9) présentant une extrémité libre, permet de ménager au moins une niche (27), renfermant les bras de support (9), délimitée par deux panneaux latéraux (13), des moyens de liaison reliant les panneaux latéraux (13) perpendiculairement au présentoir et par un panneau postérieur (14).

## Description

La présente invention concerne un dispositif d'habillage de présentoir linéaire d'objets disponibles à la vente dans des magasins de libre service.

Pour assurer la présentation à la vente d'articles tels que des sachets ou des blisters, il est bien connu de suspendre ces derniers sur des présentoirs linéaires également appelés gondoles.

Traditionnellement, un présentoir linéaire comprend des montants verticaux parallèles, sur lesquels sont fixés des panneaux de fond, et des barres transversales horizontales généralement de section carrée, assujetties aux montants verticaux.

Des éléments métalliques sont accrochés sur ces barres transversales.

Ces éléments comprennent une pluralité de bras de support, sur lesquels les articles à présenter sont suspendus.

Ces présentoirs linéaires sont satisfaisants sur un plan fonctionnel en permettant de suspendre des sachets, des blisters ou de petits emballages munis d'une ouverture, sur les bras du support.

Dans certains magasins de grande surface de vente en libre service, ces présentoirs linéaires s'étendent sur plusieurs mètres voire sur quelques dizaines de mètres. S'ils assurent une mise à disposition convenable des produits aux consommateurs, en revanche, du fait de leur longueur et de la multiplicité d'objets qu'ils contiennent, ils n'assurent pas véritablement de valorisation ni de différentiation de ces objets.

En outre, ces présentoirs, qui généralement sont constitués d'éléments métalliques, sont peu attractifs sur un plan esthétique.

On connaît par exemple le document FR 2 799 625 qui, toutefois, ne concerne qu'une tête de gondole.

Un but de la présente invention est de proposer un dispositif d'habillage de présentoirs linéaires d'objets proposés à la vente dans des magasins à libre service, permettant de valoriser et de différencier ces objets.

Un autre but de cette invention est de proposer un dispositif améliorant l'esthétique des présentoirs linéaires.

A cet effet, le dispositif d'habillage pour présentoir linéaire de vente présentant des bras de support sur lesquels des articles peuvent être suspendus, comprend :
- au moins deux panneaux reliés perpendiculairement au présentoir par des moyens de liaison, délimitant latéralement une niche,
- un panneau postérieur présentant un réseau d'ouvertures permettant son introduction sur les bras du support pour sa mise en place contre le présentoir.

En positionnant ces panneaux latéraux sur un présentoir de vente, le dispositif selon l'invention délimite une niche dont la longueur peut être précisée de manière arbitraire. Cette niche permet d'abriter des objets, que l'on souhaite mettre en valeur ou que l'on souhaite regrouper en fonction de leurs natures ou de leurs prix sans aucune perte de l'espace disponible pour la présentation des objets. Ce dernier point est d'une très grande importance, puisque le dispositif, n'empiétant pas sur l'espace dévolu aux bras de support, permet de conserver intactes les capacités de présentation du présentoir.

En outre, grâce à ce panneau postérieur, la structure du présentoir est totalement masquée, et le dispositif permet de focaliser l'attention des consommateurs sur les objets suspendus sur le présentoir.

De manière avantageuse, au moins un crochet comprenant une échancrure susceptible de venir se placer sur une barre transversale fdu présentoir, et une pince susceptible d'enserrer le panneau latéral assure la fixation de ce dernier par rapport au présentoir.

Ce crochet permet de positionner de manière simple et repositionnable les panneaux latéraux sur un présentoir.

Avantageusement, les panneaux latéraux présentent un prolongement supérieur s'étendant verticalement au-dessus du présentoir susceptible de recevoir un bandeau.

Le bandeau assure une unité visuelle du dispositif en prolongeant celui-ci sur sa partie supérieure.

De préférence, le bord du prolongement supérieur tourné vers l'extérieur présente un angle aigu par rapport à la verticale et est en surplomb.

De façon préférentielle, le bandeau est retenu sur le bord du prolongement supérieur des parois latérales par des moyens de liaison en matière textile agrippant.

Avantageusement, le bandeau est muni sur ses bords longitudinaux de profilés en U ménageant deux rainures en regard l'une de l'autre, susceptibles de recevoir par coulissement un fronton.

Cette caractéristique permet d'introduire un fronton pouvant présenter des indications publicitaires ou promotionnelles directement au-dessus des objets qui sont regroupés par le dispositif d'habillage.

De préférence, le panneau postérieur présente sur chacun de ses bords longitudinaux des découpes complémentaires des cotes des crochets.

Avantageusement, les panneaux latéraux présente sur leur bord longitudinal antérieur un retour de matière s'étendant perpendiculairement.

Ces retours de matière donnent une impression d'épaisseur à un consommateur qui observe de face le présentoir équipé du dispositif d'habillage.

Pour sa bonne compréhension, l'invention est décrite ci-après en référence au dessin annexé représentant à titre d'exemple non limitatif une forme de réalisation d'un dispositif d'habillage selon celle-ci.
La figure 1 est une vue en perspective de ce dispositif d'habillage positionné sur un présentoir,
la figure 2 est une vue en perspective à échelle agrandie de la liaison du dispositif sur le présentoir,
la figure 3 en est une vue en coupe selon un plan transversal,
la figure 4 en est une vue en coupe selon un plan longitudinal,
la figure 5 est une vue en perspective de dispositif d'habillage en cours d'assemblage,
les figures 6 et 7 représentent des détails de réalisation de la partie supérieure du dispositif,
la figure 8 est une vue de face d'un élément d'un panneau postérieur du dispositif.

De manière traditionnelle, un présentoir linéaire tel qu'on peut le trouver dans un magasin de vente en libre service, comprend des montants verticaux 4 sur lesquels est fixé un panneau de fond 2 comme on peut le voir sur la figure 5.

Sur ces deux montants verticaux 4 parallèles, s'accrochent deux barres transversales 6.

Le présentoir comporte en outre des éléments métalliques 7 comprenant des bras de support 9. Ces éléments suspendus sont sur les barres transversales 6.

La liaison entre les montants verticaux 4 et les barres transversales 6 est réalisée par des éléments de liaison 8, d'une part, venant s'insérer dans des perçages 11 ménagés dans les montants verticaux 4 et, d'autre part, présentant une ouverture dans laquelle sont entrées les barres transversales 6.

La retenue des éléments métalliques 7 sur les barres transversales 6 est réalisée par des parties recourbées 10 de ces derniers qui viennent se suspendre sur la face supérieure de barres transversales 6 comme cela apparaît sur la figure 2.

Ce présentoir avec ses montants verticaux 4, ses barres transversales 6, ses éléments métalliques 7 et le panneau de fond 2 apparaît peu attractif et s'étend sur une grande longueur sans possibilité de valoriser ou discriminer des objets 12 disponibles à la vente.

Le dispositif d'habillage comme il apparaît sur la figure 1, comprend des panneaux latéraux 13, reliés au niveau de leurs extrémités supérieures par un bandeau 15 et un panneau postérieur 14 placé en contact du présentoir et masquant celui-ci.

Comme le montre la figure 5, les panneaux latéraux 13 sont des panneaux en matière cartonnée de faible épaisseur dont le contour est rectangulaire. En outre, ils présentent un prolongement supérieur 16 trapézoïdal dont l'un des bords est en surplomb.

En outre, le long de leur longueur, les panneaux latéraux 13 présentent un retour de matière 18 orienté de manière perpendiculaire.

En se référant à la figure 2, on peut voir que la liaison entre le panneau latéral 13 et le présentoir est réalisé par un crochet 17.

Le crochet 17 de matière plastique comprend une échancrure 21, dont la dimension correspond à celle de la section de la barre transversale 6, et une pince 22 dont les branches enserrent le panneau latéral 13.

Une fois mis en place sur le panneau 13, le crochet 17 vient se placer sur la barre transversale 6, l'échancrure 21 venant chevaucher la barre transversale 6 comme le montre la figure 3.

Les panneaux 13 sont équipés de deux crochets 17 venant se placer sur deux barres transversales 6, assurant ainsi le maintien des panneaux 13 sur le présentoir.

Deux taquets 20 sont disposés sur les bords en surplomb des prolongements supérieurs 16 des panneaux latéraux 13.

Ces taquets 20 possèdent une surface de contact 23 présentant une matière textile agrippant.

Le bandeau 15 transversal, dont l'une des faces présente des zones 24 équipées de textile agrippant, est mis en place contre les prolongements supérieurs 16 des panneaux latéraux 13.

Deux profilés 21 en U sont collés sur chacun des bords longitudinaux du bandeau 15 ménageant ainsi des rainures 25 sur la face du bandeau 15 tournée vers l'extérieur.

Dans ces deux rainures 25, un fronton 26 est inséré par coulissement.

Le dispositif d'habillage définit ainsi une niche 27 délimitée latéralement par les panneaux latéraux 13 et supérieurement par le bandeau 15.

Le panneau postérieur 14 dissimule la structure du présentoir. Comme le montre la figure 8, le panneau postérieur 14 présente un réseau d'ouvertures 28 dont les dimensions correspondent à celles des bras de support 9 et dont les coordonnés les unes par rapport aux autres correspondent sensiblement à celles de bras de support 9. Il comprend également deux découpes 29 sur chacun de ses bords verticaux dont les dimensions correspondent à celles des crochets 17.

Le panneau postérieur 14 est mis en place en faisant passer les bras de support 9 dans les ouvertures 28 du panneau postérieur 14 puis est placé contre la structure du présentoir comme cela est représenté en coupe sur la figure 4.

Comme il ressort de ce qui précède, l'invention apporte une grande amélioration à la technique existante en fournissant un dispositif d'habillage de présentoir linéaire qu permet de créer des niches dans lesquelles des objets disponibles à la vente peuvent être mis en valeur et regroupés tout en dissimulant totalement la structure de ce présentoir.

Comme il va de soi, l'invention ne se limite pas à la seule forme de réalisation de ce dispositif d'habillage mais elle en embrasse au contraire toutes les formes de réalisation. C'est ainsi que les panneaux latéraux et le panneau postérieur pourraient être réunis en un module unique. Ils pourraient également être réalises en matière plastique.

## Revendications

1. Dispositif d'habillage pour présentoir linéaire de vente présentant des bras de support (9) sur lesquels des articles peuvent être suspendus, **caractérisé en ce qu'**il comprend :
- au moins deux panneaux (13) reliés perpendiculairement au présentoir par des moyens de liaison, délimitant latéralement une niche (27),
- un panneau postérieur (14) présentant un réseau d'ouvertures permettant son introduction sur les bras du support (9) pour sa mise en place contre le présentoir.

2. Dispositif d'habillage selon la revendication 1, **caractérisé en ce qu'**au moins un crochet (17) comprenant une échancrure (21) susceptible de venir se placer sur une barre transversale (6) du présentoir, et une pince (22) susceptible d'enserrer le panneau latéral (13) assure la fixation de ce dernier par rapport au présentoir.

3. Dispositif d'habillage selon l'une des revendications 1 à 2, **caractérisé en ce que** les panneaux latéraux (13) présentent un prolongement supérieur (16), s'étendant verticalement au-dessus du présentoir, susceptible de recevoir un bandeau (15) transversal.

4. Dispositif d'habillage selon l'une des revendications 1 à 2, **caractérisé en ce que** le bord du prolongement supérieur (16) tourné du coté antérieur du dispositif présente un angle aigu par rapport à la verticale et est en surplomb par rapport aux panneaux latéraux (13).

5. Dispositif d'habillage selon la revendication 3 ou la revendication 4, **caractérisé en ce que** le bandeau (15) est retenu sur le bord du prolongement supérieur (16) des parois latérales (13) par des moyens de liaison en matière textile agrippant.

6. Dispositif d'habillage selon l'une des revendications 3 à 5, **caractérisé en ce que** le bandeau (15) est muni sur ses bords longitudinaux de profilés (21) en U ménageant deux rainures (25) en regard l'une de l'autre, susceptibles de recevoir par coulissement un fronton (26).

7. Dispositif d'habillage selon l'une des revendications 1 à 7, **caractérisé en ce que** le panneau postérieur (14) présente sur chacun de ses bords longitudinaux des découpes (29) complémentaire des cotes du crochet (17).

8. Dispositif d'habillage selon l'une des revendications 1 à 7, **caractérisé en ce que** les panneaux latéraux (13) présente sur leur bord longitudinal antérieur un retour de matière (18) s'étendant perpendiculairement.
